# EUROPÄISCHE PATENTSCHRIFT

(11) **EP 2 096 207 B1**
(45) Veröffentlichungstag und Bekanntmachung des Hinweises auf die Patenterteilung: **08.12.2010**
(21) Anmeldenummer: 09153689.6
(22) Anmeldetag: 26.02.2009
(51) Int. Cl.: D21F 9/02, D21F 1/48

(54) **Schrägsiebformer einer Maschine zur Herstellung einer Faserstoffbahn aus mindestens einer Faserstoffsuspension**
Inclined screen former of a machine for producing a sheet of fibrous material from at least one fibrous suspension
Dispositif de moulage à tamis oblique d'une machine destinée à la fabrication d'une bande de matière fibreuse à partir d'au moins une suspension de matière fibreuse

(30) Priorität: 28.02.2008 DE 102008000435
(43) Veröffentlichungstag der Anmeldung: 02.09.2009
(73) Patentinhaber: Voith Patent GmbH, 89522 Heidenheim (DE)
(72) Erfinder: Aust, Herbert, 52385 Nideggen (DE)

(56) Entgegenhaltungen:
- DE-A1-102004 047 518
- US-A- 3 440 138

## Beschreibung

Die Erfindung betrifft einen Schrägsiebformer eine für Maschine zur Herstellung einer Faserstoffbahn, insbesondere einer Langfaserpapier- oder Nassvliesbahn, aus mindestens einer Faserstoffsuspension, mit einem eine Siebschlaufe ausbildenden Sieb, welches über einen Umfangsbereich einer Brustwalze läuft und anschließend in Sieblaufrichtung zumindest streckenweise unter einem Winkel zur Horizontalen verläuft, wobei in diesem unter dem Winkel zur Horizontalen verlaufenden Streckenabschnitt des Siebs wenigstens ein Stoffauflauf die mindestens eine Faserstoffsuspension oberseitig auf das Sieb aufbringt und unterseitig des Siebs wenigstens ein Entwässerungselement zur Entwässerung der mindestens einen oberseitig auf das Sieb aufgebrachten Faserstoffsuspension angeordnet ist.

Ein derartiger Schrägsiebformer ist beispielsweise aus der deutschen Offenlegungsschrift DE 10 2004 047 518 A1 bekannt und wird vom Anmelder unter der Bezeichnung "Hydroformer" hergestellt und vertrieben. Er dient primär zur Herstellung von Langfaserpapieren und Nassvliesen, wobei bei dieser Art der Blattbildung Fasern und Fasergemische verschiedener Materialien mit einer Länge von 1 bis 40 mm eingesetzt werden.

Bei diesem bekannten Schrägsiebformer verläuft das Sieb nach dem Ablauf von der Brustwalze zunächst unter einem Winkel von ca. +20° zur Horizontalen. In diesem schrägen Streckenabschnitt des Siebs bringt der Stoffauflauf die Faserstoffsuspension oberseitig auf das Sieb auf. Unterseitig des Siebs ist ein Entwässerungselement in Ausgestaltung eines mehrzonigen Saugkastens zur Entwässerung der oberseitig auf das Sieb aufgebrachten Faserstoffsuspension angeordnet. Der Stoffauflauf ist derart angeordnet, dass er im Bereich des Entwässerungselements die vollständige Faserstoffsuspension auf das Sieb aufbringt, die Vorderwand des Stoffauflaufs also im Abschlussbereich des Entwässerungselements endet und somit einen Auslaufspalt bildet. Am Ende des schrägen Streckenabschnitts ist das Sieb samt aufliegender und herzustellender Faserstoffbahn über eine Leit- bzw. Knickwalze geführt, ehe die herzustellende Faserstoffbahn in bekannter Weise mittels einer Pickup-Walze von dem abfallenden Sieb abgenommen und weiteren Maschinensektionen zugeführt wird. Das Sieb ist anschließend über mehrere Leitwalzen zur Brustwalze zurückgeführt. Während dieser Zurückführung wird das Sieb im Regelfall mittels einer bekannten Reinigungseinrichtung gereinigt. Ferner sind zwischen dem Entwässerungselement und der Knickwalze gewöhnlich mehrere Schlitzsauger zur weiteren Trockengehaltssteigerung in der herzustellenden Faserstoffbahn angeordnet. Mit einer derartigen Bauart eines Schrägsiebformers lassen sich, je nach Sorte und Qualität der herzustellenden Faserstoffbahn, Bahngeschwindigkeiten von bis zu 600 m/min erreichen.

Von Nachteil an einem derartigen Schrägsiebformer ist jedoch, dass es bei hohen Vakua in den Schlitzsaugern zu einem Vliesstau vor den Schlitzsaugern kommen kann, wobei dieser Vliesstau wiederum zu einer Faltenbildung in der herzustellenden Faserstoffbahn führen kann. Überdies verursacht die starke Umlenkung der herzustellenden Faserstoffbahn im Bereich der Knickwalze insbesondere bei höheren Bahngeschwindigkeiten ein Abheben der herzustellenden Faserstoffbahn, was wiederum zu einer Faltenbildung oder gar zu einem Bahnabriss führen kann. Die Gefahr des Abhebens der herzustellenden Faserstoffbahn ist insbesondere bei der Herstellung von Glasvliesbahnen, die keine oder lediglich eine geringe Verbindung mit dem Sieb aufweisen, besonders gegeben.

Es ist also Aufgabe der Erfindung, einen Schrägsiebformer der eingangs genannten Art derart weiterzubilden, dass die genannten Nachteile des Stands der Technik weitestgehend, vorzugsweise sogar vollständig vermieden werden. Insbesondere soll die Herstellung einer qualitativ hochwertigen Faserstoffbahn bei deutlich höheren Bahngeschwindigkeiten ermöglicht und zugleich die Runnability des Schrägsiebformers merklich erhöht werden.

Diese Aufgabe wird bei einem Schrägsiebformer der eingangs genannten Art erfindungsgemäß dadurch gelöst, dass dem Entwässerungselement eine in der Siebschlaufe des Siebs angeordnete Saugformierwalze nachgeordnet ist, die sowohl einen Walzendurchmesser im Bereich von 800 bis 1.500 mm, vorzugsweise von 900 bis 1.450 mm, insbesondere von 1.000 bis 1.400 mm, als auch wenigstens eine mit einem vorzugsweise steuer-/regelbaren Unterdruck beaufschlagbare Saugzone aufweist, wobei die wenigstens eine Saugzone der Saugformierwalze ganz oder teilweise durch eine an der Vorderwand des Stoffauflaufs angeordnete und gekrümmte Oberlippe abgedeckt ist.

Die erfindungsgemäße Aufgabe wird auf diese Weise vollkommen gelöst.

Die Verwendung der beschriebenen Saugformierwalze, die je nach Verwendung getrieben oder angetrieben sein kann, bringt einerseits den Vorteil, dass der Trockengehalt der herzustellenden Faserstoffbahn auch ohne Einsatz von den bisher üblichen Schlitzsaugern merklich und prozesssicher, das heißt ohne Vliesstau und möglicher einhergehender Faltenbildung gesteigert werden kann, andererseits ein Abheben der herzustellenden Faserstoffbahn im Umlenkungsbereich samt möglicher Faltenbildung oder gar möglichem Bahnabriss gänzlich vermieden wird. Überdies eröffnet die Verwendung der beschriebenen Saugformierwalze die Möglichkeit, Bahngeschwindigkeiten von über 1.000 m/min zu realisieren, und dies selbst bei der Herstellung einer qualitativ hochwertigen Faserstoffbahn.

Damit eine ausreichende Entwässerungskapazität und Führungssicherheit für die herzustellende Faserstoffbahn an der Saugformierwalze gegeben ist, weist sie bevorzugt einen Saugwalzenmantel mit einer offenen Fläche im Bereich von 40 bis 80 %, vorzugsweise von 50 bis 75 %, auf. Der Saugwalzenmantel der Saugformierwalze kann hierbei einen Wabenzylinder, eine Bespannung mit einem groben Siebgewebe oder eine umwickelnde Drahtspirale umfassen, wobei diese Mantelarten lediglich exemplarischen Charakter aufweisen und dem Fachmann bestens bekannt sind.

Hinsichtlich einer schonenden, jedoch effektiven Entwässerung der herzustellenden Faserstoffbahn ist es von Vorteil, wenn der vorzugsweise steuer-/regelbare Unterdruck in der Saugzone der Saugformierwalze einen Wert im Bereich von 0,1 bis 0,8 bar, vorzugsweise von 0,2 bis 0,5 bar, annimmt. Die Erzeugung des vorzugsweise steuer-/regelbaren Unterdrucks kann hierbei in bekannter Weise mittels wenigstens einer Unterdruckerzeugungseinheit, beispielsweise einer elektromotorisch angetriebenen Unterdruckpumpe, erfolgen.

Weiterhin weist die Saugformierwalze bevorzugt wenigstens zwei mit jeweils einem vorzugsweise steuer-/regelbaren Unterdruck beaufschlagbare Saugzonen auf, wobei wenigstens eine Saugzone der Saugformierwalze ganz oder teilweise durch die an der Vorderwand des Stoffauflaufs angeordnete und gekrümmte Oberlippe abgedeckt ist. Hierbei können die vorzugsweise steuer-/regelbaren Unterdrücke in den Saugzonen der Saugformierwalze in günstiger Weise unterschiedliche Werte im Bereich von 0,1 bis 0,8 bar, vorzugsweise von 0,2 bis 0,5 bar, annehmen und/oder die Saugzonen der Saugformierwalze können in Sieblaufrichtung größer werdende Unterdrücke aufweisen. Durch diese Ausgestaltungsmöglichkeiten kann die Entwässerung der herzustellenden Faserstoffbahn gezielt eingestellt und den Herstellungs- und Stoffeigenschaften angepasst werden. So ist beispielsweise der wenigstens eine vorzugsweise steuer-/regelbare Unterdruck an der Saugformierwalze bevorzugt derart einstellbar, dass mit der Saugformierwalze mindestens 5 und maximal 30 % der dem Stoffauflauf zugeführten Menge an Faserstoffsuspension entwässert wird.

Im Hinblick auf eine ausreichende Entwässerungslänge bei maximal gegebenem Bauraum ist es vorteilhaft, wenn das mindestens eine Entwässerungselement ein Saugkasten ist, der in Sieblaufrichtung mehrere Saugzonen mit vorzugsweise steuer-/regelbaren Unterdrücken aufweist. In bekannter Weise ermöglicht ein Saugkasten eine vergleichsweise große Entwässerungslänge bei gegebenenfalls niedriger Bauhöhe. Dabei können die vorzugsweise steuer-/regelbaren Unterdrücke in den Saugzonen des Saugkastens unterschiedliche Werte im Bereich von 0,1 bis 0,7 bar, vorzugsweise von 0,2 bis 0,6 bar, annehmen, um eine wirkungsvolle Entwässerung zu erreichen. Auch können die vorzugsweise steuer-/regelbaren Unterdrücke in den Saugzonen des Saugkastens derart einstellbar sein, dass mit dem Saugkasten mindestens 70 und maximal 95 % der dem Stoffauflauf zugeführten Menge an Faserstoffsuspension entwässert wird. Weiterhin kann der Saugkasten einen Leisten und/oder Platten umfassenden Saugkastenbelag aufweisen, um unterschiedlicher Aspekte, wie beispielsweise Funktionssicherheit, Markierungsfreiheit in der herzustellenden Faserstoffbahn und ähnlichem, ausreichend berücksichtigen zu können. Zudem ist ein derartiger Saugkastenbelag aufgrund seiner vielfältigen Verwendung bei der Herstellung von Faserstoffbahnen unterschiedlichster Qualitäten technologisch ausgereift und überdies günstig in der Anschaffung und im Betrieb.

Damit die gekrümmte Oberlippe des Stoffauflaufs auflaufseitig unabhängig oder weitestgehend unabhängig von der vorzugsweise geraden Vorderwand des Stoffauflaufs positioniert werden kann, ist sie bevorzugt mittels wenigstens eines Drehgelenks mit ihr verbunden. Das Drehgelenk kann hierbei über die Breite des Stoffauflaufs in bekannter Weise sektioniert sein und die Krümmung der Oberlippe entspricht zumindest im Wesentlichen dem Durchmesser der Saugformierwalze. Zudem können die gekrümmte Oberlippe des Stoffauflaufs und die vorzugsweise gerade Vorderwand des Stoffauflaufs individuell voneinander positionierbar sein. Auch kann vorgesehen sein, dass die gekrümmte Oberlippe des Stoffauflaufs und die vorzugsweise gerade Vorderwand des Stoffauflaufs gemeinsam mittels einer Schnellabhebung von dem Sieb abhebbar sind.

Ferner ist der wenigstens eine Stoffauflauf bevorzugt derart angeordnet, dass er im Bereich des wenigstens einen Entwässerungselements die Faserstoffsuspension vorzugsweise vollständig oberseitig auf das Sieb aufbringt. Somit ist eine zumindest geringe, vorzugsweise prozesstechnologisch ausreichende Entwässerung der oberseitig auf das Sieb aufgebrachten Faserstoffsuspension gegeben. Es kann auch vorgesehen sein, dass der wenigstens eine Stoffauflauf als ein Mehrschichtenstoffauflauf ausgebildet ist, wobei die Schichtentrennung zwischen zwei benachbarten Schichten durch ein flexibel angeordnetes Trennelement erfolgt. Dabei kann der wenigstens eine Stoffauflauf eine sektionierte Stoffdichteregelung für zumindest eine Schicht des Stoffauflaufs bzw. Mehrschichtenstoffauflaufs aufweisen. Diese Möglichkeiten erlauben die Herstellung von Faserstoffbahnen mit unterschiedlichsten Qualitäten bei lediglich geringen maschinenbaulichen Veränderungen.

Je nach Anordnung und Ausrichtung des Schrägsiebformers im möglicherweise gegebenen Bauraum nimmt der Winkel zur Horizontalen einen Wert im Bereich von 5 bis 30°, insbesondere von 10 bis 20°, an. Somit kann die Hauptentwässerungsstrecke des Schrägsiebformers im Einzelfall und bei vollumfänglicher Erfüllung der technologischen Anforderungen auch annähernd horizontal ausgerichtet sein.

Es versteht sich, dass die vorstehend genannten und die nachstehend noch zu erläuternden Merkmale der Erfindung nicht in der jeweils angegebenen Kombination, sondern auch in anderen Kombinationen und in Alleinstellung verwendbar sind, ohne den Rahmen der Erfindung zu verlassen.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische Seitenansicht eines Schrägsiebformers einer Maschine zur Herstellung einer Faserstoffbahn ge- mäß dem Stand der Technik;
- Figuren 2 und 4: jeweils eine schematische Seitenansicht einer erfindungs- gemäßen Ausführungsform eines Schrägsiebformers einer Maschine zur Herstellung einer Faserstoffbahn; und
- Figur 3: eine vereinfachte Detailansicht der Saugformierwalze der in der Figuren 2 und 4 dargestellten Schrägsiebformer einer Maschine zur Herstellung einer Faserstoffbahn.

Die Figur 1 zeigt eine schematische Seitenansicht eines Schrägsiebformers 1 einer Maschine zur Herstellung einer Faserstoffbahn 2, insbesondere einer Langfaserpapier- oder Nassvliesbahn, aus mindestens einer Faserstoffsuspension 3.

Der Schrägsiebformer 1 weist ein eine Siebschlaufe 5 ausbildendes Sieb 4 auf, welches über einen Umfangsbereich 7 einer Brustwalze 6 läuft und anschließend in Sieblaufrichtung S (Pfeil) zumindest streckenweise unter einem Winkel α schräg zur Horizontalen H verläuft. Der Winkel α nimmt einen Wert von ca. +20° zur Horizontalen an. Dabei bringt in diesem schrägen Streckenabschnitt 8 des Siebs 4 ein eine Vorderwand 10 aufweisender und lediglich angedeuteter Stoffauflauf 9 die Faserstoffsuspension 3 oberseitig auf das Sieb 4 auf und unterseitig ist ein Entwässerungselement 11 zur Entwässerung der oberseitig auf das Sieb 4 aufgebrachten Faserstoffsuspension 3 angeordnet. Der Stoffauflauf 9 ist derart angeordnet, dass er im Bereich des Entwässerungselements 11 die vollständige Faserstoffsuspension 3 oberseitig auf das Sieb 4 aufbringt, die Vorderwand 10 des Stoffauflaufs 9 also im Abschlussbereich des Entwässerungselements 11 endet und somit einen Auslaufspalt A bildet. Alternativ könnte auch das Entwässerungselement 11 über den Auftragungsbereich des Stoffauflaufs 9 hinausgehen.

Am Ende des schrägen Streckenabschnitts 8 ist das Sieb 4 samt aufliegender und herzustellender Faserstoffbahn 2 über eine Leit- bzw. Knickwalze 12 geführt, ehe die herzustellende Faserstoffbahn 2 in bekannter Weise mittels einer dem Fachmann bekannten Pickup-Walze 13 von dem abfallenden Sieb 4 abgenommen und weiteren, nicht dargestellten Maschinensektionen zugeführt wird. Das Sieb 4 ist anschließend über mehrere Leitwalzen 14 zur Brustwalze 6 zurückgeführt. Dabei kann eine Leitwalze 14 auch als in Fachkreisen bekannte Siebbreitstreckwalze ausgebildet sein.

Ferner sind zwischen dem Entwässerungselement 11 und der Knickwalze 12 mehrere, in vorliegender Ausführungsform zwei dem Fachmann bekannte Schlitzsauger 15 zur weiteren Trockengehaltssteigerung in der herzustellenden Faserstoffbahn 2 angeordnet. Mit einer derartigen Bauart des Schrägsiebformers 1 lassen sich, je nach Sorte und Qualität der herzustellenden Faserstoffbahn 2, Bahngeschwindigkeiten v (Pfeil) von bis zu 600 m/min erreichen.

Das Entwässerungselement 11 ist in der Ausführungsform gemäß der Figur 1, also gemäß dem Stand der Technik, ein Saugkasten 16, der in Sieblaufrichtung S (Pfeil) beispielsweise sechs Saugzonen Z_{16.1} bis Z_{16.6} aufweist. Die Anzahl der Saugzonen Zn des Saugkastens 16 bewegt sich im Regelfall zwischen 4 und 8, vorzugsweise zwischen 5 und 7. Die Saugzonen Z_{16.1} bis Z_{16.6} des dargestellten Saugkastens 16 sind mit zumindest zwei unterschiedlichen Unterdrücken U_{17.1}, U_{17.2} beaufschlagbar, die von zwei getrennten Unterdruckquellen 17.1, 17.2 (Pfeile) für die Zonen Z_{16.1}, Z_{16.3}, Z_{16.5} und Z_{16.2}, Z_{16.4}, Z_{16.6} erzeugt werden. Die Unterdruckquellen 17.1, 17.2 (Pfeile) können beispielsweise als vorzugsweise steuer-/regelbare Unterdruckpumpen ausgeführt sein. Natürlich kann auch nur eine Unterdruckquelle vorhanden sein, welche vorzugsweise im unteren Bereich des Saugkastens in Eingriff kommt. Das im Bereich des Saugkastens 16 aus der Faserstoffsuspension 3 entnommene Siebwasser 18 (Pfeil) ist mittels eines Siebwasserablaufs ab- und dem bekannten Siebwasserkreislauf zuführbar. Auch können statt einem einzigen Saugkasten 16 mehrere hintereinander angeordnete Saugkästen vorhanden sein.

Der Saugkasten 16 ist oberseitig mit einem Leistenbelag 19 versehen, er kann jedoch selbstverständlich auch einen bekannten Plattenbelag aufweisen.

Die Figur 2 zeigt eine schematische Seitenansicht einer ersten erfindungsgemäßen Ausführungsform eines Schrägsiebformers 1 einer Maschine zur Herstellung einer Faserstoffbahn 2. Da der Grundaufbau dieses Schrägsiebformers 2 in weiten Teilen dem Grundaufbau des in der Figur 1 gezeigten und beschriebenen Schrägsiebformers 1 entspricht, wird hiermit auf dessen Beschreibung verwiesen.

Im Unterschied zu dem in der Figur 1 gezeigten Schrägsiebformer 1 gemäß dem Stand der Technik weist der Schrägsiebformer 1 dieser Figur keine dem Entwässerungselement unmittelbar nachgeordneten Schlitzsauger zur weiteren Trockengehaltssteigerung von bis zu 5 % in der zu herzustellenden Faserstoffbahn 2 auf. Stattdessen ist dem Entwässerungselement 11 eine in der Siebschlaufe 5 des Siebs 4 angeordnete Saugformierwalze 20 nachgeordnet, die sowohl einen Walzendurchmesser D₂₀ im Bereich von 800 bis 1.500 mm, vorzugsweise von 900 bis 1.450 mm, insbesondere von 1.000 bis 1.400 mm, als auch wenigstens eine mit einem vorzugsweise steuer-/regelbaren Unterdruck beaufschlagbare Saugzone aufweist. In vorliegender Ausführungsform weist die Saugformierwalze 20 zwei jeweils mit einem vorzugsweise regel-/steuerbaren Unterdruck U_{20.1}, U_{20.2} beaufschlagbare Saugzonen Z_{20.1}, Z_{20.2} auf. Ferner ist wenigstens eine Saugzone Z_{20.1}, Z_{20.2} der Saugformierwalze 20 ganz (Saugzone Z_{20.1}) oder teilweise (Saugzone Z_{20.2}) durch eine an der Vorderwand 10 des Stoffauflaufs 9 angeordnete und gekrümmte Oberlippe 22 abgedeckt. Zudem kann die Saugformierwalze 20 je nach Verwendung, wie dargestellt, getrieben oder angetrieben sein.

Überdies weist die Saugformierwalze 20 einen Saugwalzenmantel 23 mit einer offenen Fläche F₂₃ im Bereich von 40 bis 80 %, vorzugsweise von 50 bis 75 %, auf. Die Saugformierwalze 20 des in der Figur 2 dargestellten Schrägsiebformers 1 ersetzt somit auch die Leit- bzw. Knickwalze 12 des in der Figur 1 dargestellten Schrägsiebformers 1.

Weiterhin ist die gekrümmte Oberlippe 22 des Stoffauflaufs 9 mittels wenigstens eines Drehgelenks 24 mit der vorzugsweise geraden Vorderwand 10 des Stoffauflaufs 9 verbunden, so dass die gekrümmte Oberlippe 22 des Stoffauflaufs 9 und die vorzugsweise gerade Vorderwand 10 des Stoffauflaufs 9 individuell positionierbar sind. Die bahnbreite, gegebenenfalls auch sektionierte Positionierung der gekrümmten Oberlippe 22 des Stoffauflaufs 9 erfolgt mittels einer Positioniereinrichtung 25, beispielsweise mittels einer dargestellten und wenigstens eine Hubspindel 27 umfassenden Hubeinrichtung 26. Die beiden Bewegungsrichtungen der Hubeinrichtung sind mittels eines Doppelpfeils angedeutet.

Auch sind die gekrümmte Oberlippe 22 des Stoffauflaufs 9 und die vorzugsweise gerade Vorderwand 10 des Stoffauflaufs 9 gemeinsam mittels einer Schnellabhebung von dem Sieb 4 abhebbar. Die Schnellabhebung erfolgt beispielsweise mittels einer dargestellten und wenigstens einen Hubzylinder 29 umfassenden Hubeinrichtung 28. Die beiden Bewegungsrichtungen der Hubeinrichtung sind mittels eines Doppelpfeils angedeutet.

Das Entwässerungselement 11 ist in der Ausführungsform gemäß der Figur 2 wiederum ein Saugkasten 30, der in Sieblaufrichtung S (Pfeil) beispielsweise sieben Saugzonen Z_{30.1} bis Z_{30.7} aufweist. Die vorzugsweise steuer-/regelbaren Unterdrücke U_{31.1} bis U_{31.3} in den Saugzonen Z_{30.1} bis Z_{30.7} des Saugkastens 30 nehmen unterschiedliche Werte im Bereich von 0,1 bis 0,7 bar, vorzugsweise von 0,2 bis 0,6 bar, an. Die hierfür benötigten Unterdruckquellen 31.1 bis 31.3 (Pfeile) können beispielsweise als vorzugsweise steuer-/regelbare Unterdruckpumpen ausgeführt sein. Das im Bereich des Saugkastens 30 aus der Faserstoffsuspension 3 entnommene Siebwasser ist mittels eines Siebwasserablaufs ab- und dem bekannten Siebwasserkreislauf zuführbar. Die dargestellte Ausführungsform weist lediglich exemplarischen Charakter auf. Es sind selbstverständlich auch andere Ausführungen hinsichtlich Anzahl der unterschiedlichen Unterdrücke, gemeinsam mit Unterdruck beaufschlagten Saugzonen und dergleichen möglich. So sind beispielsweise die vorzugsweise steuer-/regelbaren Unterdrücke U_{30.1} bis U_{30.3} in den Saugzonen Z_{30.1} bis Z_{30.7} des Saugkastens 30 derart einstellbar, dass mit dem Saugkasten 30 mindestens 70 und maximal 95 % der dem Stoffauflauf 9 zugeführten Menge an Faserstoffsuspension 3 entwässert wird.

Der Winkel α zur Horizontalen H nimmt gewöhnlich einen Wert im Bereich von 0 bis 45°, vorzugsweise von 5 bis 30°, insbesondere von 10 bis 20°, an und der Saugkasten 30 ist oberseitig auch mit einem Leistenbelag 32 versehen, er kann jedoch selbstverständlich einen bekannten Plattenbelag aufweisen.

Mit einer derartigen Bauart des Schrägsiebformers 1 lassen sich, je nach Sorte und Qualität der herzustellenden Faserstoffbahn 2, Bahngeschwindigkeiten v (Pfeil) von bis zu 1.000 m/min erreichen.

Die Figur 3 zeigt nun eine vereinfachte Detailansicht der Saugformierwalze 20 des in der Figur 2 dargestellten Schrägsiebformers 1 einer Maschine zur Herstellung einer Faserstoffbahn 2.

Die Saugformierwalze 20 weist, wie bereits ausgeführt, einen Walzendurchmesser D₂₀ im Bereich von 800 bis 1.500 mm, vorzugsweise von 900 bis 1.450 mm, insbesondere von 1.000 bis 1.400 mm, als auch zwei mit jeweils einem vorzugsweise regel-/steuerbaren Unterdruck U_{20.1}, U_{20.2} beaufschlagbare Saugzonen Z_{20.1}, Z_{20.2} auf. Der jeweilige Unterdruck U_{20.1}, U_{20.2} in der entsprechenden Saugzone Z_{20.1}, Z_{20.2} der Saugformierwalze 20 nimmt einen Wert im Bereich von 0,1 bis 0,8 bar, vorzugsweise von 0,2 bis 0,5 bar, an, wobei die Unterdrücke U_{20.1}, U_{20.2} in Sieblaufrichtung S (Pfeil) größer werden. Letztlich sind die beiden an der Saugformierwalze 20 wirkenden Unterdrücke U_{20.1}, U_{20.2} derart einstellbar, dass mit der Saugformierwalze 20 mindestens 5 und maximal 30 % der dem Stoffauflauf 9 (Figur 2) zugeführten Menge an Faserstoffsuspension 3 entwässert wird. Die beiden Saugzonen Z_{20.1}, Z_{20.2} sind von zwei Unterdruckquellen 21.1, 21.2 (Pfeile) beaufschlagt.

Die in Sieblaufrichtung S (Pfeil) erste Saugzone Z_{20.1} der Saugformierwalze 20 ist ganz, die in Sieblaufrichtung S (Pfeil) zweite Saugzone Z_{20.2} teilweise durch die an der Vorderwand 10 des Stoffauflaufs 9 (Figur 2) angeordnete und gekrümmte Oberlippe 22 abgedeckt, die mittels wenigstens eines Drehgelenks 24 mit der vorzugsweise geraden Vorderwand 10 des Stoffauflaufs 9 verbunden ist.

Überdies weist der Saugwalzenmantel 23 der Saugformierwalze 20 eine offene Fläche F₂₃ im Bereich von 40 bis 80 %, vorzugsweise von 50 bis 75 %, auf und er kann einen dargestellten Wabenzylinder 33, eine Bespannung mit einem groben Siebgewebe oder eine umwickelnde Drahtspirale umfassen. Und zwischen dem Leistenbelag 32 des Saugkasten 30 und der Saugformierwalze 20 ist eine Dichtleiste 36 angeordnet.

Und die Figur 4 zeigt eine schematische Seitenansicht einer dritten erfindungsgemäßen Ausführungsform eines Schrägsiebformers 1 einer Maschine zur Herstellung einer Faserstoffbahn 2. Da der Grundaufbau dieses Schrägsiebformers 2 in weiten Teilen dem Grundaufbau des in der Figur 2 gezeigten und beschriebenen Schrägsiebformers 1 entspricht, wird hiermit auf dessen Beschreibung verwiesen.

Im Unterschied zu dem in der Figur 2 gezeigten Schrägsiebformer 1 ist der Stoffauflauf als ein Mehrschichtenstoffauflauf 9.1, speziell als ein Dreischichtenstoffauflauf ausgebildet, wobei die Schichtentrennung zwischen zwei benachbarten Schichten durch ein flexibel angeordnetes Trennelement 35 erfolgt. Allgemein kann das einzelne Trennelement 35 aus einem Edelstahl oder dergleichen bestehen und eine Mindeststeifigkeit sowohl in Maschinenlaufrichtung als auch in Maschinenquerrichtung aufweisen, die bereichsweise zumindest einen Wert ≥ 40 N/mm annimmt. Auch kann dieser Mehrschichtenstoffauflauf 9.1 wie auch der in der Figur 2 gezeigte Stoffauflauf 9 eine sektionierte Stoffdichteregelung für zumindest eine Schicht aufweisen. Eine derartige sektionierte Stoffdichteregelung ist beispielsweise in der deutschen Patentschrift DE 40 19 593 C2 dargestellt und beschrieben.

Zusammenfassend kann festgehalten werden, dass durch die Erfindung ein Schrägsiebformer der eingangs genannten Art geschaffen wird, der die genannten Nachteile des Stands der Technik weitestgehend, vorzugsweise sogar vollständig vermeidet. Insbesondere wird die Herstellung einer qualitativ hochwertigen Faserstoffbahn bei deutlich höheren Bahngeschwindigkeiten ermöglicht und zugleich die Runnability des Schrägsiebformers merklich erhöht.

### Bezugszeichenliste

- 1: Schrägsiebformer
- 2: Faserstoffbahn
- 3: Faserstoffsuspension
- 4: Sieb
- 5: Siebschlaufe
- 6: Brustwalze
- 7: Umfangsbereich
- 8: Streckenabschnitt
- 9: Stoffauflauf
- 9.1: Mehrschichtenstoffauflauf
- 10: Vorderwand
- 11: Entwässerungselement
- 12: Leit- bzw. Knickwalze
- 13: Pickup-Walze
- 14: Leitwalze
- 15: Schlitzsauger
- 16: Saugkasten
- 17.1: Unterdruckquelle (Pfeil)
- 17.2: Unterdruckquelle (Pfeil)
- 18: Siebwasser (Pfeil)
- 19: Leistenbelag
- 20: Saugformierwalze
- 21.1: Unterdruckquelle (Pfeil)
- 21.2: Unterdruckquelle (Pfeil)
- 22: Oberlippe
- 23: Saugwalzenmantel
- 24: Drehgelenk
- 25: Positioniereinrichtung
- 26: Hubeinrichtung
- 27: Hubspindel
- 28: Hubeinrichtung
- 29: Hubzylinder
- 30: Saugkasten
- 31.1: Unterdruckquelle (Pfeil)
- 31.2: Unterdruckquelle (Pfeil)
- 31.2: Unterdruckquelle (Pfeil)
- 32: Leistenbelag
- 33: Wabenzylinder
- 34: Stuhlung
- 35: Trennelement
- 36: Dichtlippe
- A: Auslaufspalt
- D₂₀: Walzendurchmesser
- F₂₃: Offene Fläche
- H: Horizontale
- S: Sieblaufrichtung (Pfeil)
- U_{17.1}: Unterdruck
- U_{17.2}: Unterdruck
- U_{21.1}: Unterdruck
- U_{21.2}: Unterdruck
- U_{31.1}: Unterdruck
- U_{31.2}: Unterdruck
- U_{31.3}: Unterdruck
- v: Bahngeschwindigkeit (Pfeil)
- Z_{16.1} bis Z_{16.6}: Saugzone
- Z_{20.1}, Z_{20.2}: Saugzone
- Z_{30.1} bis Z_{30.7}: Saugzone
- α: Winkel

## Patentansprüche

1. Schrägsiebformer (1) für eine Maschine zur Herstellung einer Faserstoffbahn (2), insbesondere einer Langfaserpapier- oder Nassvliesbahn, aus mindestens einer Faserstoffsuspension (3), mit einem eine Siebschlaufe (5) ausbildenden Sieb (4), welches über einen Umfangsbereich (7) einer Brustwalze (6) läuft und anschließend in Sieblaufrichtung (S) zumindest streckenweise unter einem Winkel (α) zur Horizontalen (H) verläuft, wobei in diesem unter dem Winkel (α) zur Horizontalen (H) verlaufenden Streckenabschnitt (8) des Siebs (4) wenigstens ein Stoffauflauf (9; 9.1) die mindestens eine Faserstoffsuspension (3) oberseitig auf das Sieb (4) aufbringt und unterseitig des Siebs (4) wenigstens ein Entwässerungselement (11) zur Entwässerung der mindestens einen oberseitig auf das Sieb (4) aufgebrachten Faserstoffsuspension (3) angeordnet ist,
**dadurch gekennzeichnet,**
**dass** dem Entwässerungselement (11) eine in der Siebschlaufe (5) des Siebs (4) angeordnete Saugformierwalze (20) nachgeordnet ist, die sowohl einen Walzendurchmesser (D₂₀) im Bereich von 800 bis 1.500 mm, vorzugsweise von 900 bis 1.450 mm, insbesondere von 1.000 bis 1.400 mm, als auch wenigstens eine mit einem vorzugsweise steuer-/regelbaren Unterdruck (U_{21.1}, U_{21.2}) beaufschlagbare Saugzone (Z_{20.1}, Z_{20.2}) aufweist, wobei die wenigstens eine Saugzone (Z_{20.1}, Z_{20.2}) der Saugformierwalze (20) ganz oder teilweise durch eine an der Vorderwand (10) des Stoffauflaufs (9; 9.1) angeordnete und gekrümmte Oberlippe (22) abgedeckt ist.

2. Schrägsiebformer (1) nach Anspruch 1,
**dadurch gekennzeichnet,**
**dass** die Saugformierwalze (20) einen Saugwalzenmantel (23) mit einer offenen Fläche (F₂₃) im Bereich von 40 bis 80 %, vorzugsweise von 50 bis 75 %, aufweist.

3. Schrägsiebformer (1) nach Anspruch 2,
**dadurch gekennzeichnet,**
**dass** der Saugwalzenmantel (23) der Saugformierwalze (20) einen Wabenzylinder (33), eine Bespannung mit einem groben Siebgewebe oder eine umwickelnde Drahtspirale umfasst.

4. Schrägsiebformer (1) nach einem der vorhergehenden Ansprüche,
**dadurch gekennzeichnet,**
**dass** der vorzugsweise steuer-/regelbare Unterdruck (U_{21.1}, U_{21.2}) in der Saugzone (Z_{20.1}, Z_{20.2}) der Saugformierwalze (20) einen Wert im Bereich von 0,1 bis 0,8 bar, vorzugsweise von 0,2 bis 0,5 bar, annimmt.

5. Schrägsiebformer (1) nach einem der vorhergehenden Ansprüche,
**dadurch gekennzeichnet,**
**dass** die Saugformierwalze (20) wenigstens zwei mit jeweils einem vorzugsweise steuer-/regelbaren Unterdruck (U_{21.1}, U_{21.2}) beaufschlagbare Saugzonen (Z_{20.1}, Z_{20.2}) aufweist, wobei wenigstens eine Saugzone (Z_{20.1}, Z_{20.2}) der Saugformierwalze (20) ganz oder teilweise durch die an der Vorderwand (10) des Stoffauflaufs (9; 9.1) angeordnete und gekrümmte Oberlippe (22) abgedeckt ist.

6. Schrägsiebformer (1) nach Anspruch 5,
**dadurch gekennzeichnet,**
**dass** die vorzugsweise steuer-/regelbaren Unterdrücke (U_{21.1}, U_{21.2}) in den Saugzonen (Z_{20.1}, Z_{20.2}) der Saugformierwalze (20) unterschiedliche Werte im Bereich von 0,1 bis 0,8 bar, vorzugsweise von 0,2 bis 0,5 bar, annehmen.

7. Schrägsiebformer (1) nach Anspruch 5 oder 6,
**dadurch gekennzeichnet,**
**dass** die Saugzonen (Z_{20.1}, Z_{20.2}) der Saugformierwalze (20) in Sieblaufrichtung (S) größer werdende Unterdrücke (U_{21.1}, U_{21.2}) aufweisen.

8. Schrägsiebformer (1) nach einem der vorhergehenden Ansprüche,
**dadurch gekennzeichnet,**
**dass** der wenigstens eine vorzugsweise steuer-/regelbare Unterdruck (U_{21.1}, U_{21.2}) an der Saugformierwalze (20) derart einstellbar ist, dass mit der Saugformierwalze (20) mindestens 5 und maximal 30 % der dem Stoffauflauf (9; 9.1) zugeführten Menge an Faserstoffsuspension (3) entwässert wird.

9. Schrägsiebformer (1) nach einem der vorhergehenden Ansprüche,
**dadurch gekennzeichnet,**
**dass** das mindestens eine Entwässerungselement (11) ein Saugkasten (30) ist, der in Sieblaufrichtung (S) mehrere Saugzonen (Z_{30.1} bis Z_{30.7}) mit vorzugsweise steuer-/regelbaren Unterdrücken (U_{31.1} bis U_{31.3}) aufweist.

10. Schrägsiebformer (1) nach einem der vorhergehenden Ansprüche,
**dadurch gekennzeichnet,**
**dass** die gekrümmte Oberlippe (22) des Stoffauflaufs (9; 9.1) mittels wenigstens eines Drehgelenks (24) mit der vorzugsweise geraden Vorderwand (10) des Stoffauflaufs (9; 9.1) verbunden ist.

11. Schrägsiebformer (1) nach einem der vorhergehenden Ansprüche,
**dadurch gekennzeichnet,**
**dass** die gekrümmte Oberlippe (22) des Stoffauflaufs (9; 9.1) und die vorzugsweise gerade Vorderwand (10) des Stoffauflaufs (9; 9.1) individuell positionierbar sind.

12. Schrägsiebformer (1) nach einem der vorhergehenden Ansprüche,
**dadurch gekennzeichnet,**
**dass** die gekrümmte Oberlippe (22) des Stoffauflaufs (9; 9.1) und die vorzugsweise gerade Vorderwand (10) des Stoffauflaufs (9; 9.1) gemeinsam mittels einer Schnellabhebung von dem Sieb (4) abhebbar sind.

13. Schrägsiebformer (1) nach einem der vorhergehenden Ansprüche,
**dadurch gekennzeichnet,**
**dass** der wenigstens eine Stoffauflauf (9; 9.1) derart angeordnet ist, dass er im Bereich des wenigstens einen Entwässerungselements (11) die Faserstoffsuspension (3) vorzugsweise vollständig auf das Sieb (4) aufbringt.

14. Schrägsiebformer (1) nach einem der vorhergehenden Ansprüche,
**dadurch gekennzeichnet,**
**dass** der wenigstens eine Stoffauflauf (9) als ein Mehrschichtenstoffauflauf (9.1) ausgebildet ist, wobei die Schichtentrennung zwischen zwei benachbarten Schichten durch ein flexibel angeordnetes Trennelement (35) erfolgt.

15. Schrägsiebformer (1) nach einem der vorhergehenden Ansprüche,
**dadurch gekennzeichnet,**
**dass** der Winkel (α) zur Horizontalen (H) einen Wert im Bereich von 5 bis 30°, insbesondere von 10 bis 20°, annimmt.

## Claims

1. Inclined-wire former (1) for a machine for producing a sheet of fibrous material (2), in particular a sheet of long-fibre paper or wet nonwoven, from at least one fibrous suspension (3), having a wire (4) formed as a wire loop (5), which runs over a circumferential region (7) of a breast roll (6) and then runs in the wire running direction (S), at least for some distance, at an angle (α) to the horizontal (H), in this section (8) of the wire (4) running at the angle (α) to the horizontal (H) there being arranged at least one headbox (9; 9.1) which applies at least one fibrous suspension (3) to the top side of the wire (4), and on the underside of the wire (4) there being arranged at least one dewatering element (11) for dewatering the at least one fibrous suspension (3) applied to the top side of the wire (4),
**characterized in that**
arranged downstream of the dewatering element (11) is a suction forming roll (20) arranged in the loop (5) of the wire (4), which has both a roll diameter (D₂₀) in the range from 800 to 1500 mm, preferably from 900 to 1450 mm, in particular from 1000 to 1400 mm, and at least one suction zone (Z₂₀.₁, Z_{20.2}) to which a vacuum (U_{21.1}, U_{21.2}) that can preferably be controlled/regulated can be applied, the at least one suction zone (Z_{20.1}, Z_{20.2}) of the suction forming roll (20) being wholly or partly covered by a curved top lip (22) which is arranged on the front wall (10) of the headbox (9; 9.1).

2. Inclined-wire former (1) according to Claim 1, **characterized in that**
the suction forming roll (20) has a suction roll shell (23) with an open area (F₂₃) in the range from 40 to 80%, preferably from 50 to 75%.

3. Inclined-wire former (1) according to Claim 2, **characterized in that**
the suction roll shell (23) of the suction forming roll (20) comprises a honeycomb cylinder (33), a fabric having a coarse fabric weave or a circumferentially wound wire spiral.

4. Inclined-wire former (1) according to one of the preceding claims,
**characterized in that**
the vacuum (U_{21.1}, U_{21.2}) that can preferably be controlled/regulated in the suction zone (Z_{20.1}, Z_{20.2}) of the suction forming roll (20) assumes a value in the range from 0.1 to 0.8 bar, preferably from 0.2 to 0.5 bar.

5. Inclined-wire former (1) according to one of the preceding claims,
**characterized in that**
the suction forming roll (20) has at least two suction zones (Z_{20.1}, Z_{20.2}) to which in each case a vacuum (U_{21.1}, U_{21.2}) that can preferably be controlled/regulated can be applied, at least one suction zone (Z_{20.1}, Z_{20.2}) of the suction forming roll (20) being wholly or partly covered by the curved top lip (22) arranged on the front wall (10) of the headbox (9; 9.1).

6. Inclined-wire former (1) according to Claim 5, **characterized in that**
the vacuums (U_{21.1}, U_{21.2}) that can preferably be controlled/regulated in the suction zones (Z_{20.1}, Z_{20.2}) of the suction forming roll (20) assume different values in the range from 0.1 to 0.8 bar, preferably from 0.2 to 0.5 bar.

7. Inclined-wire former (1) according to Claim 5 or 6,
**characterized in that**
the suction zones (Z_{20.1}, Z_{20.2}) of the suction forming roll (20) have vacuums (U_{21.1}, U_{21.2}) increasing in the wire running direction (S).

8. Inclined-wire former (1) according to one of the preceding claims,
**characterized in that**
the at least one vacuum (U_{21.1}, U_{21.2}) that can preferably be controlled/regulated on the suction forming roll (20) can be set in such a way that at least 5 and at most 30% of the volume of fibrous suspension (3) supplied to the headbox (9; 9.1) is dewatered by the suction forming roll (20).

9. Inclined-wire former (1) according to one of the preceding claims,
**characterized in that**
the at least one dewatering element (11) has a suction box (30) which, in the wire running direction (S), has a plurality of suction zones (Z_{30.1}, Z_{30.7}) with vacuums (U_{31.1}, U_{31.3}) that can preferably be controlled/regulated.

10. Inclined-wire former (1) according to one of the preceding claims,
**characterized in that**
the curved top lip (22) of the headbox (9; 9.1) is connected by means of at least one rotary joint (24) to the preferably straight front wall (10) of the headbox (9; 9.1).

11. Inclined-wire former (1) according to one of the preceding claims,
**characterized in that**
the curved top lip (22) of the headbox (9; 9.1) and the preferably straight front wall (10) of the headbox (9; 9.1) can be positioned individually.

12. Inclined-wire former (1) according to one of the preceding claims,
**characterized in that**
the curved top lip (22) of the headbox (9; 9.1) and the preferably rectilinear front wall (10) of the headbox (9; 9.1) can be raised jointly off the wire (4) by a rapid lifting means.

13. Inclined-wire former (1) according to one of the preceding claims,
**characterized in that**
the at least one headbox (9; 9.1) is arranged in such a way that it preferably applies the fibrous suspension (3) completely to the wire (4) in the region of the at least one dewatering element (11).

14. Inclined-wire former (1) according to one of the preceding claims,
**characterized in that**
the at least one headbox (9) is constructed as a multilayer headbox (9.1), the separation of layers between two adjacent layers being carried out by flexibly arranged separating element (35).

15. Inclined-wire former (1) according to one of the preceding claims,
**characterized in that**
the angle (α) to the horizontal (H) assumes a value in the range from 5 to 30°, in particular from 10 to 20°.

## Revendications

1. Section de formation à toile oblique (1) pour une machine de fabrication d'une bande de matière fibreuse (2), en particulier d'une bande de papier à fibres longues ou d'une bande non tissée humide, à partir d'au moins une suspension de matière fibreuse (3), avec une toile (4) formant une boucle de toile (5), qui circule sur une zone périphérique (7) d'un rouleau de tête (6) et s'étend ensuite, dans la direction de défilement (S) de la toile, au moins localement sous un angle (α) par rapport à l'horizontale (H), dans laquelle, dans cette zone (8) s'étendant sous l'angle (α) par rapport à l'horizontale (H), sont disposés au moins une caisse de tête (9; 9.1), qui dépose au moins une suspension de matière fibreuse (3) du côté supérieur sur la toile (4), et au moins un élément d'essorage (11), sur le côté inférieur de la toile (4), pour l'essorage de ladite au moins une suspension de matière fibreuse (3) déposée du côté supérieur sur la toile (4), **caractérisée en ce que** l'élément d'essorage (11) est suivi par un rouleau de formation par aspiration (20) disposé dans la boucle de toile (5) de la toile (4), qui présente aussi bien un diamètre de rouleau (D₂₀) de l'ordre de 800 à 1 500 mm, de préférence de 900 à 1 450 mm, en particulier de 1 000 à 1 400 mm, qu'au moins une zone d'aspiration (Z_{20.1}, Z_{20.2}) pouvant être soumise à une dépression de préférence commandable/réglable (U_{21.1}, U_{21.2}), dans laquelle ladite au moins une zone d'aspiration (Z_{20.1}, Z_{20.2}) du rouleau de formation par aspiration (20) est recouverte entièrement ou partiellement par une lèvre supérieure (22) incurvée et disposée sur la paroi avant (10) de la caisse de tête (9; 9.1).

2. Section de formation oblique (1) selon la revendication 1, **caractérisée en ce que** le rouleau de formation par aspiration (20) présente une enveloppe de rouleau aspirant (23) avec une surface ouverte (F₂₃) à raison de 40 à 80 %, de préférence de 50 à 75 %.

3. Section de formation oblique (1) selon la revendication 2, **caractérisée en ce que** l'enveloppe de rouleau aspirant (23) du rouleau de formation par aspiration (20) comprend un cylindre en nid d'abeilles (33), une zone tendue d'une toile tissée grossière ou un fil enroulé en spirale.

4. Section de formation oblique (1) selon l'une quelconque des revendications précédentes, **caractérisée en ce que** la dépression de préférence commandable/- réglable (U_{21.1}, U_{21.2}) dans la zone d'aspiration (Z_{20.1}, Z_{20.2}) du rouleau de formation par aspiration (20) prend une valeur de l'ordre de 0,1 à 0,8 bar, de préférence de 0,2 à 0,5 bar.

5. Section de formation oblique (1) selon l'une quelconque des revendications précédentes, **caractérisée en ce que** le rouleau de formation par aspiration (20) présente au moins deux zones (Z_{20.1}, Z_{20.2}) pouvant être respectivement soumises à une dépression de préférence commandable/réglable (U_{21.1}, U_{21.2}), dans laquelle au moins une zone d'aspiration (Z_{20.1}, Z_{20.2}) du rouleau de formation par aspiration (20) est recouverte entièrement ou partiellement par une lèvre supérieure (22) incurvée et disposée sur la paroi avant (10) de la caisse de tête (9; 9.1).

6. Section de formation oblique (1) selon la revendication 5, **caractérisée en ce que** les dépressions de préférence commandables/réglables (U_{21.1}, U_{21.2}) dans les zones d'aspiration (Z_{20.1}, Z_{20.2}) du rouleau de formation par aspiration (20) prennent des valeurs différentes de l'ordre de 0,1 à 0,8 bar, de préférence de 0,2 à 0,5 bar.

7. Section de formation oblique (1) selon la revendication 5 ou 6, **caractérisée en ce que** les zones d'aspiration (Z_{20.1}, Z_{20.2}) du rouleau de formation par aspiration (20) présentent des dépressions (U_{21.1}, U_{21.2}) croissantes dans la direction de défilement (S) de la toile.

8. Section de formation oblique (1) selon l'une quelconque des revendications précédentes, **caractérisée en ce que** ladite au moins une dépression (U_{21.1}, U_{21.2}) de préférence commandable/réglable au rouleau de formation par aspiration (20) est réglable de telle manière qu'au moins 5 % et au maximum 30 % de la quantité de suspension de matière fibreuse (3) fournie à la caisse de tête (9; 9.1) soient essorés avec le rouleau de formation par aspiration (20).

9. Section de formation oblique (1) selon l'une quelconque des revendications précédentes, **caractérisée en ce que** ledit au moins un élément d'essorage (11) est un caisson aspirant (30), qui présente, dans la direction de défilement (S) de la toile, plusieurs zones d'aspiration (Z_{30.1} à Z_{30.7}) avec des dépressions de préférence commandables/réglables (U_{31.1} à U_{31.3}).

10. Section de formation oblique (1) selon l'une quelconque des revendications précédentes, **caractérisée en ce que** la lèvre supérieure incurvée (22) de la caisse de tête (9; 9.1) est reliée à la paroi avant (10) de préférence rectiligne de la caisse de tête (9; 9.1) au moyen d'une articulation rotative (24).

11. Section de formation oblique (1) selon l'une quelconque des revendications précédentes, **caractérisée en ce que** la lèvre supérieure incurvée (22) de la caisse de tête (9; 9.1) et la paroi avant (10) de préférence rectiligne de la caisse de tête (9; 9.1) peuvent être positionnées individuellement.

12. Section de formation oblique (1) selon l'une quelconque des revendications précédentes, **caractérisée en ce que** la lèvre supérieure incurvée (22) de la caisse de tête (9; 9.1) et la paroi avant (10) de préférence rectiligne de la caisse de tête (9; 9.1) peuvent être soulevées ensemble de la toile (4) au moyen d'un levage rapide.

13. Section de formation oblique (1) selon l'une quelconque des revendications précédentes, **caractérisée en ce que** ladite au moins une caisse de tête (9; 9.1) est disposée de telle manière qu'elle dépose la suspension de matière fibreuse (3) de préférence entièrement sur la toile (4) dans la région dudit au moins un élément d'essorage (11).

14. Section de formation oblique (1) selon l'une quelconque des revendications précédentes, **caractérisée en ce que** ladite au moins une caisse de tête (9) se présente sous la forme d'une caisse de tête à plusieurs couches (9.1), dans laquelle la séparation des couches entre deux couches voisines est effectuée au moyen d'un élément de séparation (35) disposé de façon flexible.

15. Section de formation oblique (1) selon l'une quelconque des revendications précédentes, **caractérisée en ce que** l'angle (α) par rapport à l'horizontale (H) prend une valeur de l'ordre de 5° à 30°, en particulier de 10° à 20°.
